# FASCICULE DE BREVET EUROPEEN

(11) **EP 2 050 915 B1**
(45) Date de publication et mention de la délivrance du brevet: **19.01.2011**
(21) Numéro de dépôt: 08305699.4
(22) Date de dépôt: 17.10.2008
(51) Int. Cl.: E06B 1/08, E06B 5/16

(54) **Bloc-porte comportant des moyens anti-feu**
Mit Brandschutzmitteln ausgestatteter Türblock
Doorset comprising fireproof means.

(30) Priorité: 19.10.2007 FR 0758440
(43) Date de publication de la demande: 22.04.2009
(73) Titulaire: Sarl Portes Ellipse, 85300 Challans (FR)
(72) Inventeur: Chaumat, Bernard, 44210 Pornic (FR)
(74) Mandataire: CAPRI

(56) Documents cités:
- EP-A- 1 209 314
- EP-A- 1 469 156
- EP-A- 1 657 397
- DE-U1- 29 721 870
- DE-U1-202004 012 651
- GB-A- 2 367 747

## Description

La présente invention concerne un bloc porte pourvu de moyens anti-feu.

Les portes dites coupe-feu ou anti-feu sont bien connues dans l'état de la technique et n'ont pas pour objectif de complètement stopper le feu mais de le ralentir dans une mesure suffisante, tel que prévu par les diverses réglementations concernées. De manière bien connue, les bois très denses résistent mieux au feu et sont donc généralement utilisés pour réaliser des blocs portes anti-feu ou coupe feu. Ces bois denses, qui sont généralement des bois rouges, tels que des bois exotiques, sont toutefois peu disponibles, voire en voie d'extinction et donc très coûteux, en particulier lorsque la porte est une porte industrielle, pour laquelle la qualité du bois utilisée n'a que peu d'intérêt. Par ailleurs, il est connu de plaquer des joints anti-feu dans la feuillure ou sur la tranche extérieure de la porte afin de ralentir la destruction de ces éléments par le feu. Outre le fait qu'ils sont d'une efficacité relativement moyenne, ces joints sont visibles de l'extérieur et présentent donc un aspect inesthétique évident. De plus, au cours du vieillissement de la porte, des risques de décollement ou d'autres altérations de ces joints sont possibles. Les documents EP-1 657 397, EP-1 209 314, DE 297 21 870 et DE-20 2004 012 651 décrivent des portes coupe-feu de l'art antérieur.

La présente invention a pour but de fournir un bloc porte anti-feu ne reproduisant pas les inconvénients susmentionnés.

En particulier, la présente invention a pour but de fournir un bloc porte qui permet de résister de manière satisfaisante au feu tout en étant simple et peu coûteux à fabriquer et à assembler.

La présente invention a également pour but de fournir un bloc porte anti-feu pour lequel la capacité anti-feu est maintenue quelque soit l'ancienneté dudit bloc porte.

La présente invention a donc pour objet un bloc porte selon la revendication 1.

Des modes de réalisation avantageux sont décrits dans les revendications dépendantes.

Ces caractéristiques et avantages et d'autres de la présente invention apparaîtront plus clairement au cours de la description détaillée suivante de deux variantes de réalisation de celle-ci, faite en référence aux dessins joints, donnés à titre d'exemple non limitatif, sur lesquels

La figure 1 est une vue en section horizontale à travers un bloc porte selon une première variante de réalisation de l'invention, avec la porte fermée dans son cadre ; et

La figure 2 est une figure similaire à celle de la figure 1, montrant une autre variante de réalisation de l'invention.

De manière classique, un bloc porte comporte une porte 10 articulée dans un cadre de porte 20, généralement réalisée en bois. Ce cadre de porte 20 formant huisserie est lui-même fixé au mur 30 d'une manière quelconque connue. Ce bloc porte comporte des moyens anti-feu qui sont adaptés à retarder la destruction du bloc porte par le feu, comme cela sera décrit ci-après.

Selon l'invention, lesdits moyens anti-feu comportent au moins un insert de cadre 25 réalisé en un matériau anti-feu, ledit insert étant encastré dans au moins une partie dudit cadre de porte 20. Avantageusement, plusieurs inserts 25 sont disposés à l'intérieur du cadre, de préférence de manière parallèle les uns aux autres. Les figures 1 et 2 montrent deux variantes de réalisation dans lesquelles ces inserts sont au nombre de deux et sont disposés verticalement à l'intérieur du cadre de porte, en s'étendant parallèlement à la tranche de la porte lorsque celle-ci est fermée, comme représenté sur les figures 1 et 2. Bien entendu, l'invention pourrait également prévoir un seul insert ou plus de deux inserts, et leur orientation n'est pas nécessairement parallèle ni les uns aux autres, ni à la tranche de la porte.

Selon une variante avantageuse, chaque insert de cadre est réalisé par une plaque de matériau anti-feu qui est disposée à l'intérieur d'une rainure correspondante ménagée dans le cadre 20.

La figure 1 représente une variante de réalisation avantageuse, dans laquelle le cadre de porte 20, qui reçoit les deux inserts 25, est réalisé en deux parties, une partie principale 21 et une partie de type couvercle 22. Ces deux parties de cadre 21, 22 sont séparées pour permettre la réalisation des rainures destinées à recevoir les inserts 25. Dans l'exemple de la figure 1, ces rainures s'étendent à la fois dans la partie 21 et dans la partie 22, de sorte que l'utilisateur qui assemble la porte va insérer les inserts 25 dans les parties de rainures ménagées dans la partie principale 21 du cadre de porte 20, puis venir adapter la partie de couvercle 22 par-dessus les projections des plaques 25, puis fixer de manière indémontable la partie de couvercle 22 à la partie principale 21 du cadre de porte 20. Cette fixation peut être réalisée de manière appropriée, par exemple par collage, mais tout autre moyen connu serait également utilisable. Au contraire, dans l'exemple de la figure 2, les rainures et les inserts ne s'étendent que dans la partie principale 21, la partie de couvercle étant prévue uniquement pour boucher les extrémités desdites rainures et ainsi encastrer entièrement les inserts dans le cadre 20.

L'encastrement total des inserts 25 à l'intérieur du cadre 20 présente non seulement un avantage esthétique évident puisque la présence des inserts devient invisible après assemblage du cadre de porte, mais améliore également les capacités anti-feu desdits inserts. Il est toutefois à noter que la présente invention couvre également des inserts qui seraient encastrés à l'intérieur du cadre de porte 20 tout en restant apparent au niveau de leur tranche sur un bord dudit cadre.

Avantageusement, la présente invention prévoit également un insert de porte 15 disposé à proximité de la tranche de la porte 10. De manière classique, la porte 10 peut être constituée d'une âme 11 relativement peu dense avec deux parements de fibres de bois 12 disposés de chaque côté de ladite âme 11. L'insert de porte 15 est de préférence encastré dans ladite porte et séparé de son bord latéral par un montant en bois 13, qui peut par exemple être réalisé dans un bois similaire ou identique à celui de l'huisserie ou cadre de porte. Ici aussi, l'insert de porte 15 est de préférence réalisé sous la forme d'une plaque de matériau anti-feu.

Divers matériaux anti-feu sont utilisables pour réaliser les inserts de cadre et l'insert de porte. Le choix du matériau se fera en fonction des propriétés anti-feu souhaitables pour la porte considérée. Ainsi, des inserts ou joints intumescents sont une réalisation particulièrement avantageuse de la présente invention. Certains de ces joints intumescents ont la capacité de gonfler sous l'effet de la chaleur produite par le feu. De ce fait, les inserts de cadre encastrés dans le cadre de porte 20 vont gonfler et se déformer, et ainsi comprimer ledit cadre et ainsi augmenter la densité du bois, ce qui va ralentir de manière correspondante la progression du feu et la destruction dudit cadre par le feu. Cet effet de compression est maximal lorsque les inserts de cadre sont totalement encastrés.

Par conséquent, la présente invention permet de réaliser des portes présentant de bonnes capacités anti-feu, avec des bois de disponibilité importante et bon marché, tels que des bois résineux, et notamment le sapin. La densité d'un bois est généralement mesurée à un taux d'humidité de 15%. Elle varie fortement entre 0,1 pour des bois très tendres du type balsa, à 1,3 - 1,4 pour les bois très durs tel que le gaïac ou bois de fer. Les bois peu denses, tels que le sapin, l'épicéa et le peuplier ont une densité d'environ 0,4 à 0,5, les bois mi-denses, tels que l'iroko, le frêne, le chêne, ont des densités de 0,6 à 0,8, alors que les bois durs, tels que le teck, l'if et l'olivier, ont des densités de l'ordre de 0,8 à 1. La présente invention permet donc d'utiliser des bois mi-durs, et de préférence des bois peu denses, qui ont des densités inférieures à 0,8, de préférence inférieures à 0,6. En particulier, les bois résineux, notamment le sapin, dont la densité est d'environ 0,4, et qui sont très peu coûteux comparés aux bois durs, sont utilisables grâce à la présente invention. La présence des inserts augmente la densité du bois du cadre lors d'un feu et de ce fait, celui-ci résistera au feu d'une manière similaire aux bois durs, beaucoup plus coûteux et rares.

Un matériau anti-feu particulièrement avantageux est le silicate de sodium hydraté. Des plaques de ce matériau sont disponibles dans le commerce sous l'appellation Palusol^{®} qui est une marque déposée par la société BASF AG. Ce matériau, outre le fait de gonfler, est également adapté à libérer de la vapeur d'eau sous l'effet de la chaleur produite par le feu. Cette vapeur d'eau, qui humidifie le bois, participe également au ralentissement de la progression du feu. Un bloc porte selon la présente invention est donc plus résistant tout en étant moins cher à fabriquer du fait qu'il n'est plus nécessaire d'utiliser un bois dense et coûteux pour réaliser le cadre. La présence d'un insert de porte permet également de déformer le montant latéral 13 de la porte, ce qui, ensemble avec la déformation du cadre 20, peut provoquer la fermeture de l'espace entre la porte 10 et le cadre 20, cette fermeture étant également avantageuse pour ralentir la progression du feu.

Un autre type de matériau utilisable pour la présente invention est un matériau foisonnant, c'est-à-dire un matériau qui est adapté à mousser sous l'effet de la chaleur. Un exemple de ce matériau est le phosphate d'ammonium, qui est disponible dans le commerce sous la marque Interdens^{®}, vendu par la société Dr. Wolman GmbH. Ce matériau qui mousse en cas de feu a la capacité de bloquer l'air et donc de ralentir la progression du feu, sans toutefois provoquer de déformation du bois, contrairement au silicate de sodium hydraté.

Eventuellement, les deux matériaux ci-dessus pourraient être combinés dans un même bloc porte pour profiter des divers effets anti-feu décrits ci-dessus.

Bien entendu, des matériaux équivalents ou faisant partie des mêmes familles sont également utilisables, ainsi que d'autres matériaux qui présenteraient des propriétés similaires sous l'effet de la chaleur provoquée par un feu.

La présente invention permet donc d'obtenir à faible coût des blocs portes résistant au feu. Des tests comparatifs démontrent que des cadres en sapin réalisés selon l'invention résistent aussi bien sinon mieux au feu que des cadres similaires réalisés en bois rouge, plus dense et plus coûteux que le sapin. Un autre avantage de la présente invention est que du fait de l'encastrement des inserts de cadre et de porte, ceux-ci ne présentent aucun risque de détérioration au cours de l'utilisation du bloc porte, de sorte que les capacités anti-feu de la porte restent identiques tout au long de la vie de celui-ci. De plus, l'encastrement des inserts est également un plus d'un point de vue esthétique, notamment en comparaison des systèmes prévoyant l'application de joints sur la feuillure ou la tranche externe de la porte.

Bien que la présente invention ait été décrite en référence à deux variantes de réalisation de celle-ci, il est entendu que l'homme du métier peut y apporter toute modification utilise sans sortir du cadre de la présente invention tel que défini par les revendications annexées.

## Revendications

1. Bloc porte comportant une porte (10) articulée dans un cadre de porte (20) en bois, ledit bloc porte comportant des moyens anti-feu (15 ; 25) adaptés à retarder sa destruction par le feu, **caractérisé en ce que** ledit cadre de porte (20) et/ou ladite porte (10) est (sont) réalisé(s) essentiellement dans un bois peu dense dont la densité à 15% d'humidité est inférieure à 0,8, avantageusement inférieure à 0,6, de préférence d'environ 0,4 - 0,5, lesdits moyens anti-feu (15 ; 25) comportant au moins un insert de cadre (25) réalisé en un matériau anti-feu encastré dans ledit cadre de porte (20), ledit cadre de porte (20) recevant ledit au moins un insert de cadre (25) étant réalisé en deux parties (21, 22) séparées pour insérer ledit au moins un insert de cadre (25), puis assemblées de manière indémontable.

2. Bloc porte selon la revendication 1, dans lequel ledit au moins un insert de cadre (25) est une plaque disposée dans une rainure verticale correspondante du cadre de porte.

3. Bloc porte selon la revendication 1 ou 2, dans lequel ledit au moins un insert de cadre (25) est totalement encastré dans ledit cadre de porte (20), de sorte qu'après assemblage il est invisible.

4. Bloc porte selon l'une quelconque des revendications précédentes, dans lequel ledit au moins un insert de cadre (25) s'étend dans l'une ou les deux desdites parties (21, 22) de cadre de porte (20).

5. Bloc porte selon l'une quelconque des revendications précédentes, dans lequel une pluralité d'insert de cadre (25) sont prévus, notamment disposés parallèlement les uns aux autres.

6. Bloc porte selon l'une quelconque des revendications précédentes, dans lequel lesdits moyens anti-feu comportent en outre au moins un insert de porte (15) réalisé en un matériau anti-feu encastré dans ladite porte (10), au voisinage dudit cadre (20).

7. Bloc porte selon la revendication 6, dans lequel ledit au moins un insert de porte (15) est une plaque disposée à proximité d'une tranche de ladite porte (10).

8. Bloc porte selon l'une quelconque des revendications précédentes, dans lequel ledit matériau anti-feu est adapté à augmenter la densité du bois sous l'effet de la chaleur.

9. Bloc porte selon l'une quelconque des revendications précédentes, dans lequel ledit matériau anti-feu est adapté à gonfler et/ou à libérer de la vapeur d'eau et/ou à mousser sous l'effet de la chaleur.

10. Bloc porte selon l'une quelconque des revendications précédentes, dans lequel ledit matériau anti-feu comporte du silicate de sodium hydraté.

11. Bloc porte selon l'une quelconque des revendications précédentes, dans lequel ledit matériau anti-feu comporte du phosphate d'ammonium.

12. Bloc porte selon l'une quelconque des revendications précédentes, dans lequel ledit cadre de porte (20) et/ou la porte (10) est (sont) réalisé(s) dans un bois bon marché, tel qu'un bois résineux.

## Claims

1. Doorset comprising a door (10) hinged in a door frame (20) in wood, said doorset comprising fireproof means (15; 25) adapted to delay its destruction by fire, **characterized in that** said door frame (20) and/or said door (10) is essentially made in wood that is little dense whose density at 15% humidity is lower than 0.8, advantageously lower than 0.6, preferably about 0.4 - 0.5, said fireproof means (15; 25) comprising at least one frame insert (25) made in fireproof material recessed in said door frame (20), said door frame (20) receiving said at least one frame insert (25) and being made in two separate parts (21, 22) to insert said at least one frame insert (25), which are then assembled so that they cannot be dismantled.

2. Doorset according to claim 1, wherein said at least one frame insert (25) is a panel arranged in a corresponding vertical groove of the door frame.

3. Doorset according to claim 1 or 2, wherein said at least one frame insert (25) is fully recessed in said door frame (20) so that, after assembly, it is invisible.

4. Doorset according to any of the preceding claims, wherein said at least one frame insert (25) extends into one or both of said parts (21, 22) of the door frame (20).

5. Doorset according to any of the preceding claims, wherein a plurality of frame inserts (25) are provided, notably arranged parallel to one another.

6. Doorset according to any of the preceding claims, wherein said fireproof means further comprise at least one door insert (15) made in fireproof material recessed in said door (10) in the vicinity of said frame (20).

7. Dorset according to claim 6, wherein said at least one door insert (15) is a panel arranged close to an edge of said door (10).

8. Doorset according to any of the preceding claims, wherein said fireproof material is adapted to increase the density of the wood under the effect of heat.

9. Doorset according to any of the preceding claims, wherein said fireproof material is adapted to swell and/or release water vapour and/to foam under the effect of heat.

10. Doorset according to any of the preceding claims, wherein said fireproof material contains hydrated sodium silicate.

11. Doorset according to any of the preceding claims, wherein said fireproof material contains ammonium phosphate.

12. Doorset according to any of the preceding claims, wherein said door frame (20) and/or door (10) is made in low-cost wood such as softwood.

## Patentansprüche

1. Türblock, aufweisend eine Tür (10), die in einem Holztürrahmen (20) angelenkt ist, wobei der Türblock Brandschutzmittel (15; 25) aufweist, die dazu geeignet sind, seine Zerstörung durch Feuer zu verzögern, **dadurch gekennzeichnet, dass** der Türrahmen (20) und/oder die Tür (10) im Wesentlichen aus einem nicht sehr dichten Holz gefertigt ist (sind), dessen Dichte bei 15% Feuchtigkeit weniger als 0,8, vorteilhafterweise weniger als 0,6, vorzugsweise etwa 0,4 - 0,5 beträgt, wobei die Brandschutzmittel (15; 25) mindestens einen Rahmeneinsatz (25) aufweisen, der aus einem Brandschutzmaterial gefertigt ist, das in dem Türrahmen (20) eingebaut ist, wobei der Türrahmen (20), der den mindestens einen Rahmeneinsatz (25) aufnimmt, aus zwei Teilen (21, 22) gefertigt ist, die getrennt sind, um den mindestens einen Rahmeneinsatz (25) einzusetzen, und dann nicht zerlegbar zusammengesetzt werden.

2. Türblock nach Anspruch 1, wobei der mindestens eine Rahmeneinsatz (25) eine Platte ist, die in einer vertikalen Nut entsprechend dem Türrahmen angeordnet ist.

3. Türblock nach Anspruch 1 oder 2, wobei der mindestens eine Rahmeneinsatz (25) vollständig in dem Türrahmen (20) eingebaut ist, so dass er nach der Montage nicht sichtbar ist.

4. Türblock nach einem der vorhergehenden Ansprüche, wobei sich der mindestens eine Rahmeneinsatz (25) in einem oder in beiden der Teile (21, 22) des Türrahmens (20) erstreckt.

5. Türblock nach einem der vorhergehenden Ansprüche, wobei eine Vielzahl von Rahmeneinsätzen (25) vorgesehen ist, die insbesondere parallel zueinander angeordnet sind.

6. Türblock nach einem der vorhergehenden Ansprüche, wobei die Brandschutzmittel des Weiteren mindestens einen Türeinsatz (15) aufweisen, der aus einem Brandschutzmaterial gefertigt ist, das in der Tür (10) in der Nähe des Rahmens (20) eingebaut ist.

7. Türblock nach Anspruch 6, wobei der mindestens eine Türeinsatz (15) eine Platte ist, die in der Nähe eines Abschnitts der Tür (10) angeordnet ist.

8. Türblock nach einem der vorhergehenden Ansprüche, wobei das Brandschutzmaterial dazu geeignet ist, die Dichte des Holzes unter Hitzeeinwirkung zu erhöhen.

9. Türblock nach einem der vorhergehenden Ansprüche, wobei das Brandschutzmaterial dazu geeignet ist, zu quellen und/oder Wasserdampf freizusetzen und/oder unter der Hitzeeinwirkung zu schäumen.

10. Türblock nach einem der vorhergehenden Ansprüche, wobei das Brandschutzmaterial verflüssigtes Natriumsilikat aufweist.

11. Türblock nach einem der vorhergehenden Ansprüche, wobei das Brandschutzmaterial Ammoniumphosphat aufweist.

12. Türblock nach einem der vorhergehenden Ansprüche, wobei der Türrahmen (20) und/oder die Tür (10) aus einem preisgünstigen Holz, wie einem harzreichen Holz, gefertigt ist (sind).
